# FASCICULE DE BREVET EUROPEEN

(11) **EP 2 464 828 B1**
(45) Date de publication et mention de la délivrance du brevet: **05.10.2016**
(21) Numéro de dépôt: 10739952.9
(22) Date de dépôt: 09.08.2010
(51) Int. Cl.: F01D 5/10, F01D 5/26, F01D 5/30, F01D 25/04, F04D 29/32, F04D 29/66, F01D 11/00, F01D 5/22

(54) **CALE AMORTISSEUSE DE VIBRATIONS POUR AUBE DE SOUFFLANTE**
SCHWINGUNGSDÄMPFENDES ABSTANDSBLECH FÜR EINEN VENTILATORFLÜGEL
VIBRATION-DAMPING SHIM FOR A FAN BLADE

(30) Priorité: 11.08.2009 FR 0955625
(43) Date de publication de la demande: 20.06.2012
(73) Titulaire: Snecma, 75015 Paris (FR)
(72) Inventeur: BILZ, Laurent, F-77000 Vaux le Penil (FR); MAROIS, Fabrice, F-77850 Hericy (FR); REGHEZZA, Patrick, Jean-Louis, F-77000 Vaux Le Penil (FR); TRAN, Julien, F-95300 Pontoise (FR)
(74) Mandataire: Ilgart, Jean-Christophe
(86) Numéro de dépôt international: PCT/EP2010/061534
(87) Numéro de publication internationale: WO 2011/018425

(56) Documents cités:
- EP-A1- 0 081 416
- EP-A1- 0 110 744
- EP-A1- 2 058 526
- GB-A- 2 038 959
- US-A- 3 936 234
- US-A- 5 205 713

## Description

### DOMAINE TECHNIQUE

La présente invention se rapporte de façon générale à une soufflante pour turbomachine d'aéronef, de préférence pour turboréacteur. Plus précisément, l'invention concerne les cales amortisseuses de vibrations interposées entre la plateforme des aubes et le disque de soufflante.

### ETAT DE LA TECHNIQUE ANTERIEURE

Une soufflante 1 pour turboréacteur connue de l'art antérieur est montrée sur la figure 1. Elle présente un disque 2 centré sur axe longitudinal 4, correspondant à l'axe de rotation de la soufflante. Des aubes de soufflante 6 sont montées à la périphérie du disque de façon conventionnelle, et réparties régulièrement autour de l'axe 4.

De plus, associée à chaque aube 6, il est prévu une cale amortisseuse de vibrations 10 interposée radialement entre la plateforme 12 de l'aube et la périphérie du disque 2. Globalement, cette cale prend la forme d'un bloc en élastomère 14 équipé de plaquettes de contact 16a, 16b prévues pour réduire les niveaux de vibration des aubes de soufflante.

Plus précisément, la cale 10 est pourvue d'une surface radialement extérieure 18 équipée des deux plaquettes 16a, 16b de contact avec la plateforme 12, ainsi que d'une surface radialement intérieure 20 formée par une surface amont 22 en regard du disque 2 et une surface aval 24 séparée de la surface amont par un décrochement ou niveau 26. A cet égard, dans toute la description qui va suivre, les termes « amont » et « aval » sont à considérer par rapport à une direction de poussée générée par la soufflante, schématisée par la flèche 5.

Sur la surface radialement interne 20, la surface amont 22 est située radialement vers l'intérieur par rapport à la surface aval 24. La surface amont 22 est centrée sur un plan médian transversal du disque 2 en regard duquel elle se trouve. En revanche, la surface aval 24 se situe au droit radialement et en regard d'une bride de fixation 28 prévue d'un seul tenant avec le disque, et faisant saillie radialement vers l'extérieur. Cette bride 28 permet le montage par boulons d'une cale de butée axiale 30 empêchant la cale amortisseuse de vibrations 10 de s'échapper vers l'arrière. A cet égard, il est noté que la cale 30 présente une collerette radialement extérieure 32 contre laquelle est en appui une plaquette de butée axiale 34 prévue sur la cale 10, au niveau de la partie radialement supérieure de sa surface d'extrémité aval 36. Comme le montre clairement la figure 1, la plaquette de butée 34 se prolonge également sur la surface aval 24, adoptant ainsi une section en forme de L inversé. Tout comme les plaquettes de contact 16a, 16b, la plaquette de butée est préférentiellement métallique.

De plus, chaque bride 28 est prévue d'un seul tenant avec une dent radiale 23 du disque 2, ces dents 23 étant espacées circonférentiellement les unes des autres et définissant entre-elles des encoches destinées à loger le pied des aubes 6.

Sur le décrochement 26 de la cale 10, considéré comme constituant la partie radialement interne de la surface d'extrémité aval 36, il est prévu un ou plusieurs évidements de matière 40 ouverts axialement et logeant chacun une partie d'un boulon 42 servant au montage de la cale de butée 30 sur la bride 28.

En outre, il est noté que le décrochement 26, assimilable à une surface orientée radialement en regard vers l'aval, constitue une démarcation de part et d'autre de laquelle se situent respectivement la plaquette amont 16a de contact avec la plateforme ainsi que la plaquette aval 16b de contact avec cette même plateforme.

Enfin, il est noté que les surfaces amont et aval 22, 24 sont chacune sensiblement planes, voire légèrement bombées vers l'intérieur pour suivre le profil du disque 2. A cet égard, chaque cale 10 peut s'étendre sur un secteur angulaire de quelques degrés seulement.

En fonctionnement normal de la soufflante, les efforts centrifuges permettent à la cale amortisseuse 10 de se plaquer sur le dessous de la plateforme 12 de l'aube 6, comme montré sur la figure 1. La restitution de l'effort centrifuge par le contact des plaquettes 16a, 16b avec les parties correspondantes de la plateforme permet de diminuer les niveaux vibratoires de l'aube.

En revanche, en mode autorotation due au vent (de l'anglais « windmilling »), l'absence quasi-totale de cet effort centrifuge, cumulé au basculement de l'aube 6 vers l'amont du rotor, augmente l'espace entre la plateforme 12 et la périphérie du disque qui peut induire un déplacement non désiré de la cale 10. Un tel déplacement est schématisé sur la figure 2, montrant en basculement de la cale amortisseuse 10 vers l'avant, et donc une consommation du jeu initialement prévu entre l'extrémité amont 22a de la surface amont 22 et la périphérie du disque 2, ici constituée par la surface radiale extérieure 23a de la dent 23 en regard de laquelle se trouve la cale 10.

Le mauvais positionnement occupé par la cale 10 peut occasionner son usure prématurée ainsi que celle des pièces en contact. Plus précisément, le basculement vers l'avant de la cale 10 a pour conséquence habituelle la perte de contact entre la plaquette de butée axiale 34 et sa cale de butée associée 30, et la perte de contact entre la plaquette de contact amont 16a et sa portion associée de la plateforme. Un contact d'intensité très important subsiste alors entre la plaquette de contact aval 16b et sa portion associée de la plateforme, ainsi qu'entre l'extrémité ou arête amont 22a de la surface amont 22 et le disque 2, avec pour conséquence les risques d'usure prématurée mentionnés ci-dessus. EP 0110744 et GB 2038959 décrivent des cales engagées entre le pied de l'aube et le fond de l'alvéole.

### EXPOSÉ DE L'INVENTION

L'invention a donc pour but de remédier au moins partiellement aux inconvénients mentionnés ci-dessus, relatifs aux réalisations de l'art antérieur.

L'invention est définie par la revendication 1. L'invention a pour objet une cale amortisseuse de vibrations destinée à être interposée entre une plateforme d'aube de soufflante et un disque de soufflante, ladite cale étant pourvue d'une surface radialement extérieure équipée d'au moins une plaquette de contact avec la plateforme d'aube de soufflante, ainsi qu'une surface radialement intérieure formée par une surface amont destinée à être en regard dudit disque et une surface aval séparée de la surface amont par un décrochement, ladite surface amont étant située radialement vers l'intérieur par rapport à ladite surface aval. Selon l'invention, ladite surface amont présente une zone en saillie radialement vers l'intérieur, initiée à distance de son extrémité amont.

La présence de cette zone en saillie permet de limiter l'amplitude du basculement de la cale décrit ci-dessus, car cette zone se situe au plus prêt de la périphérie du disque avec laquelle elle est capable de venir rapidement en butée, lorsqu'un effort centrifuge insuffisant ne permet pas d'obtenir le plaquage de la surface radialement extérieure de la cale amortisseuse contre la plateforme. De plus, cette limitation de l'amplitude de basculement de la cale résulte de la position vers l'aval de la zone en saillie.

La limitation du basculement de la cale permet notamment de conserver le contact entre la plaquette de butée axiale et sa cale de butée associée.

En outre, lorsqu'il se produit un contact entre l'arête amont de la zone en saillie et le disque, suite à un basculement limité de la cale vers l'avant, cette arête se présente selon un angle faible limitant son usure. En effet, cet angle faible est synonyme de surface de contact importante entre l'arête et le disque, limitant les risques d'usure prématurée de la cale.

En outre, il est noté que la position de la zone saillie, à distance de l'extrémité amont de la surface amont et en amont du décrochement, permet de ne pas déséquilibrer la cale dans sa globalité, ce qui permet de retrouver son centre de gravité dans la même zone dans laquelle il se trouvait sur les cales amortisseuses de l'art antérieur à surface amont sensiblement plane.

De préférence, la cale amortisseuse comprend une plaquette amont de contact avec la plateforme d'aube de soufflante ainsi qu'une plaquette aval de contact avec la plateforme d'aube de soufflante, agencées respectivement en amont et en aval par rapport audit décrochement.

De préférence, ladite zone en saillie se situe radialement au droit de ladite plaquette amont de contact.

De préférence, la cale amortisseuse comporte une surface d'extrémité aval dont une partie radialement supérieure est équipée d'une plaquette de butée axiale.

De préférence, ladite zone en saillie s'étend axialement sur environ 40 à 70% de ladite surface amont de la surface radialement intérieure.

De préférence, ledit décrochement présente un ou plusieurs évidements de matière ouverts axialement vers l'aval.

L'invention a également pour objet une soufflante pour turbomachine d'aéronef comprenant un disque de soufflante ainsi qu'une pluralité d'aubes de soufflante montées sur le disque, chaque aube présentant une plateforme ainsi qu'au moins un cale amortisseuse de vibrations telle que décrite ci-dessus, interposée entre ladite plateforme et le disque. De préférence, une seule cale amortisseuse de vibrations est placée sous une même aube de soufflante.

D'autres avantages et caractéristiques de l'invention apparaîtront dans la description détaillée non limitative ci-dessous.

### BRÈVE DESCRIPTION DES DESSINS

Cette description sera faite au regard des dessins annexés parmi lesquels ;
- les figures 1 et 2, déjà décrites, représentent une soufflante de turboréacteur d'aéronef connue de l'art antérieur ;
- la figure 3 représente une soufflante de turboréacteur d'aéronef selon un mode de réalisation préféré de la présente invention ; et
- les figures 4 et 5 représentent deux vues en perspective de la cale amortisseuse de vibrations équipant la soufflante de la figure 3, selon deux angles de vue différents.

### EXPOSÉ DÉTAILLÉ DE MODES DE RÉALISATION PRÉFÉRÉS

En référence aux figures 3 et 4, on peut voir une soufflante 1 de turboréacteur d'aéronef selon un mode de réalisation préféré de la présente invention. Cette soufflante diffère de celle décrite en référence aux figures 1 et 2 seulement par la forme de la surface amont 22 de la cale amortisseuse de vibrations 10. A cet égard, sur les figures, les éléments portant les mêmes références numériques correspondent à des éléments identiques ou similaires.

Ainsi, la surface amont 22 située en amont du décrochement 26 n'est plus plane ou légèrement bombée comme dans l'art antérieur, mais présente une zone 101 en saillie radialement vers l'intérieur, initiée à distance de son extrémité amont 22a.

Par conséquent, la surface amont 22 de la surface radialement intérieure 20 débute par un renfoncement 103 initié à partir de l'extrémité ou arête amont 22a, puis rencontre un décrochement 105 orienté radialement vers l'intérieur, qui initie la zone en saillie 101. Celle-ci se prolonge vers l'aval jusqu'au décrochement 26.

Le renfoncement 103 et la zone en saillie 101 présentent chacun une surface sensiblement plane en regard du disque 2, ou légèrement bombée vers l'intérieur pour suivre le profil de ce disque. Ils s'étendent donc chacun de façon homogène le long de la direction circonférentielle de la cale, à des distances différentes du disque 2, la zone 101 en étant plus rapprochée. De préférence, la zone en saillie 101 s'étend axialement sur environ 40 à 70% de la surface amont 22, et se situe au droit, selon la direction radiale, de la plaquette amont de contact 16a.

Comme montré sur la figure 3, lorsqu'il se produit un contact entre l'arête amont 107 de la zone en saillie 101 et la périphérie du disque 2 constituée par la surface radiale extérieure 23a de la dent 23, suite à un basculement limité de la cale 10 vers l'avant, cette arête 107 se présente selon un angle faible limitant son usure. De plus, toujours dans cette même situation rencontrée lorsqu'un effort centrifuge insuffisant ne permet pas d'obtenir le plaquage de la surface radialement extérieure 18 de la cale 10 contre la plateforme 12, la limitation du basculement de la cale 10 permet également de conserver le contact entre la plaquette de butée axiale 34 et sa cale de butée 30.

Toujours dans cette configuration schématisée sur la figure 3, il ne se crée pas de contact entre l'extrémité amont 22a de la surface amont 22 et la surface radiale extérieure 23a de la dent 23, de sorte qu'aucune usure prématurée n'est susceptible de se produire à cet endroit spécifique du bloc 14 en élastomère.

Bien entendu, diverses modifications peuvent être apportées par l'homme du métier à l'invention qui vient d'être décrite, uniquement à titre d'exemples non limitatifs.

## Revendications

1. Cale amortisseuse de vibrations (10) destinée à être interposée entre une plateforme (12) d'aube de soufflante (6) et un disque de soufflante (2), ladite cale étant pourvue d'une surface radialement extérieure (18) équipée d'au moins une plaquette (16a, 16b) de contact avec la plateforme d'aube de soufflante, ainsi que d'une surface radialement intérieure (20) formée par une surface amont (22) destinée à être en regard dudit disque (2) et une surface aval (24) séparée de la surface amont par un décrochement (26), ladite surface amont étant située radialement vers l'intérieur par rapport à ladite surface aval,
**caractérisée en ce que** ladite surface amont (22) présente une zone (101) en saillie radialement vers l'intérieur, initiée à distance de son extrémité amont (22a), et la surface amont (22) de la surface radialement inférieure 20 débute par un renfoncement (103) initié à partir de l'extrémité amont (22a) puis rencontre un décrochement (105) orienté radialement vers l'intérieur, qui initie la zone en saillie (101).

2. Cale amortisseuse selon la revendication 1, **caractérisée en ce qu'**elle comprend une plaquette amont (16a) de contact avec la plateforme d'aube de soufflante ainsi qu'une plaquette aval (16b) de contact avec la plateforme d'aube de soufflante, agencées respectivement en amont et en aval par rapport audit décrochement (26).

3. Cale amortisseuse selon la revendication 2, **caractérisée en ce que** ladite zone en saillie (101) se situe radialement au droit de ladite plaquette amont (16a) de contact.

4. Cale amortisseuse selon l'une quelconque des revendications précédentes, **caractérisée en ce qu'**elle comporte une surface d'extrémité aval (36) dont une partie radialement supérieure est équipée d'une plaquette de butée axiale (34).

5. Cale amortisseuse selon l'une quelconque des revendications précédentes, **caractérisée en ce que** ladite zone en saillie (101) s'étend axialement sur environ 40 à 70% de ladite surface amont (22) de la surface radialement intérieure (20).

6. Cale amortisseuse selon l'une quelconque des revendications précédentes, **caractérisée en ce que** ledit décrochement (26) présente un ou plusieurs évidements de matière (40) ouverts axialement vers l'aval.

7. Soufflante (1) pour turbomachine d'aéronef comprenant un disque de soufflante (2) ainsi qu'une pluralité d'aubes de soufflante (6) montées sur le disque, chaque aube présentant une plateforme (12) ainsi qu'au moins un cale amortisseuse de vibrations (10) selon l'une quelconque des revendications précédentes, interposée entre ladite plateforme et le disque.

## Patentansprüche

1. Schwingungsdämpfungskeil (10), der dazu bestimmt ist, zwischen einer Plattform (12) einer Gebläseschaufel (6) und einer Gebläsescheibe (2) eingefügt zu werden, wobei der Keil mit einer radial äußeren Fläche (18), die mit wenigstens einer Platte (16a, 16b) für den Kontakt mit der Plattform der Gebläseschaufel ausgestattet ist, sowie mit einer radial inneren Fläche (20) versehen ist, die durch eine stromaufwärtige Fläche (22), welche dazu bestimmt ist, der Scheibe (2) gegenüber zu liegen, und eine stromabwärtige Fläche (24), welche von der stromaufwärtigen Fläche durch einen Absatz (26) getrennt ist, gebildet ist, wobei die stromaufwärtige Fläche in Bezug auf die stromabwärtige Fläche radial nach innen gelegen ist,
**dadurch gekennzeichnet, dass** die stromaufwärtige Fläche (22) einen radial nach innen vorspringenden Bereich (101), welcher im Abstand von ihrem stromaufwärtigen Ende (22a) eingeleitet ist, aufweist, und die stromaufwärtige Fläche (22) der radial inneren Fläche (20) mit einer Vertiefung (103) beginnt, welche ab dem stromaufwärtigen Ende (22a) eingeleitet ist, dann auf einen radial nach innen gerichteten Absatz (105) trifft, der den vorspringenden Bereich (101) einleitet.

2. Dämpfungskeil nach Anspruch 1, **dadurch gekennzeichnet, dass** er eine stromaufwärtige Platte (16a) für den Kontakt mit der Plattform der Gebläseschaufel sowie eine stromabwärtige Platte (16b) für den Kontakt mit der Plattform der Gebläseschaufel umfasst, die in Bezug auf den Absatz (26) stromauf bzw. stromab angeordnet sind.

3. Dämpfungskeil nach Anspruch 2, **dadurch gekennzeichnet, dass** der vorspringende Bereich (101) radial gegenüber der stromaufwärtigen Kontaktplatte (16a) gelegen ist.

4. Dämpfungskeil nach einem der vorhergehenden Ansprüche, **dadurch gekennzeichnet, dass** er eine stromabwärtige Endfläche (36) umfasst, von der ein radial oberer Teil mit einer axialen Anschlagplatte (34) ausgestattet ist.

5. Dämpfungskeil nach einem der vorhergehenden Ansprüche, **dadurch gekennzeichnet, dass** der vorspringende Bereich (101) sich axial über etwa 40 bis 70 % der stromaufwärtigen Fläche (22) der radial inneren Fläche (20) erstreckt.

6. Dämpfungskeil nach einem der vorhergehenden Ansprüche, **dadurch gekennzeichnet, dass** der Absatz (26) eine oder mehrere Materialausnehmungen (40), die in stromabwärtiger Richtung axial offen sind, aufweist.

7. Gebläse (1) für eine Turbomaschine eines Luftfahrzeugs, umfassend eine Gebläsescheibe (2) sowie eine Vielzahl von Gebläseschaufeln (6), die an der Scheibe angebracht sind, wobei jede Schaufel eine Plattform (12) sowie wenigstens einen Schwingungsdämpfungskeil (10) nach einem der vorhergehenden Ansprüche, welcher zwischen der Plattform und der Scheibe eingefügt ist, aufweist.

## Claims

1. A vibration-damping shim (10) intended to be interposed between a platform (12) of a fan blade (6) and a fan disk (2), where said shim has a radially external surface (18) fitted with at least one plate (16a, 16b) in contact with the fan blade platform, and a radially internal surface (20) formed by an upstream surface (22), intended to be facing said disk (2), and a downstream surface (24) separated from the upstream surface by a break in alignment (26), where said upstream surface is located radially towards the interior relative to said downstream surface,
**characterised in that** said upstream surface (22) has a zone (101) protruding radially towards the interior, initiated at some distance from its upstream end (22a), and the upstream surface (22) of the radially internal surface (20) starts by a recess (103) initiated from upstream end or ridge (22a), and then encounters a break in alignment (105) radially aligned towards the interior, which initiates protruding zone (101) .

2. A damping shim according to claim 1, **characterised in that** it includes an upstream plate (16a) in contact with the fan blade platform, and a downstream plate (16b) in contact with the fan blade platform, positioned respectively upstream and downstream relative to said break in alignment (26).

3. A damping shim according to claim 2, **characterised in that** said protruding zone (101) is located radially perpendicular to said upstream contact plate (16a).

4. A damping shim according to any of the previous claims, **characterised in that** it includes a downstream end surface (36) a radially higher portion of which is fitted with an axial stop plate (34).

5. A damping shim according to any of the previous claims, **characterised in that** said protruding zone (101) extends axially over approximately 40 to 70% of said upstream surface (22) of the radially internal surface (20).

6. A damping shim according to any of the previous claims, **characterised in that** said break in alignment (26) has one or more recesses of matter (40) open axially in a downstream direction.

7. A fan (1) for an aircraft turbomachine including a fan disk (2) and multiple fan blades (6) assembled on the disk, where each blade has a platform (12) and at least one vibration-damping shim (10) according to any of the previous claims, interposed between said platform and the disk.
